# EUROPÄISCHE PATENTSCHRIFT

(11) **EP 2 657 633 B1**
(45) Veröffentlichungstag und Bekanntmachung des Hinweises auf die Patenterteilung: **02.10.2019**
(21) Anmeldenummer: 13001829.4
(22) Anmeldetag: 09.04.2013
(51) Int. Cl.: F25J 3/04, F16L 1/00

(54) **Verrohrungsmodul für Luftzerlegungsanlage**
Tubing module for air separation unit
Module de tuyauterie pour installation de séparation de l'air

(30) Priorität: 27.04.2012 DE 102012008416; 22.06.2012 EP 12004687
(43) Veröffentlichungstag der Anmeldung: 30.10.2013
(73) Patentinhaber: Linde Aktiengesellschaft, 80331 München (DE)
(72) Erfinder: Rampp, Augustin, 82393 Iffeldorf (DE)
(74) Vertreter: Imhof, Dietmar

(56) Entgegenhaltungen:
- EP-A1- 0 629 829
- DE-A1- 10 342 788
- US-A1- 2004 050 095
- US-A1- 2007 101 762
- "SKID-MOUNTED OXYGEN-NITROGEN PLANT TYPE SK145", PUBLICATION BOC CRYOPLANTS, BOC CRYOPLANTS ENGINEERING CENTRE, GUILDFORD, GB, 1. September 1991 (1991-09-01), Seiten 1-03, XP001223907,

## Beschreibung

Die Erfindung betrifft ein Verrohrungsmodul für Hauptwärmetauscher einer Luftzerlegungsanlage, eine Luftzerlegungsanlage mit einem derartigen Verrohrungsmodul sowie ein Verfahren zur Erstellung einer Luftzerlegungsanlage.

### Stand der Technik

Bei atmosphärischer Luft handelt es sich um ein Gasgemisch, das sich im Wesentlichen aus Stickstoff (78%), Sauerstoff (21%) und Argon (0,9%) zusammensetzt. Die verbleibenden 0,1% umfassen hauptsächlich Kohlendioxid sowie als weitere Komponenten die Edelgase Neon, Helium, Krypton und Xenon.

Anlagen zur rektifikatorischen Luftzerlegung (nachfolgend kurz "Luftzerlegungsanlagen") sind bekannt. Sie werden zur Herstellung von gasförmigem Sauerstoff und Stickstoff sowie ggf. von Flüssigsauerstoff, Flüssigstickstoff und der genannten Edelgase eingesetzt. Die Luftzerlegung umfasst als wesentliche Schritte die Verdichtung, Vorkühlung, Aufreinigung, Abkühlung und Rektifikation.

Die Verdichtung erfolgt beispielsweise in mehrstufigen Turbokompressoren mit Zwischen- und Nachkühlung auf einen Druck von ca. 6 bar oder mehr. Vor der Verdichtung können Staubpartikel in sogenannten Intensivfiltern entfernt werden.

Zur anschließenden Vorkühlung können mit Wasser betriebene Direktkontaktkühler eingesetzt werden, in denen zudem eine teilweise Auswaschung wasserlöslicher Verunreinigungen erfolgen kann. Das verwendete Wasser kann beispielsweise in Rieselverdunstungskühlern gegen Stickstoffrestgas aus der Rektifikation (nachfolgend auch als "Kühlstickstoff" bezeichnet) rückgekühlt werden.

Die Aufreinigung der vorgekühlten Luft erfolgt i.d.R. in Molekularsiebadsorbern. In diesen werden Feuchtigkeit, Kohlendioxid und Kohlenwasserstoffe entfernt.

Zur Verflüssigung wird die derart aufgereinigte Luft in einem oder mehreren Hauptwärmetauschern auf ca. -175 °C abgekühlt. Die Abkühlung erfolgt durch internen Wärmeaustausch im Gegenstrom zu in der Anlage erzeugten kalten Gasströmen. Auch hier wird i.d.R. zumindest Stickstoffrestgas aus der Rektifikation verwendet. Bei einer anschließenden Expansion kühlt sich die Luft durch den Joule-Thomson-Effekt weiter ab und verflüssigt sich.

Die eigentliche Zerlegung (Rektifikation) der Luft erfolgt in Trennsäulen (Rektifikationskolonnen) eines Trennsäulensystems, wobei zunächst eine sauerstoffreiche Sumpffraktion und eine stickstoffreiche Kopffraktion erzeugt werden. Je nach der erforderlichen Reinheit der Endprodukte und/oder den zu erzeugenden Gasen können für das Trennsäulensystem unterschiedliche Säulenkonfigurationen verwendet werden. Beispielsweise können zwei Trennsäulen in Form sogenannter Mitteldruck- und Niederdrucksäulen als Doppelsäulen zum Einsatz kommen. Edelgase wie Argon und/oder Neon können durch nachgeschaltete Trennsäulen und Verfahrensschritte erzeugt werden. Die Rektifikation kann auch beispielsweise die Verflüssigung von Reinstickstoff gegen verdampfenden Sauerstoff und dessen Rückführung in das Trennsäulensystem umfassen. Entsprechende Anlagen können auch weitere Vorrichtungen wie z.B. Zusatz- bzw. Nachverdichter, Expansionsturbinen, Hochdruckwärmetauscher, Innenverdichtungspumpen und/oder Flüssigkeitsabscheider aufweisen.

Luftzerlegungsanlagen setzen sich damit aus einem sogenannten warmen Teil, der die Komponenten für die Verdichtung, die Vorkühlung und die Aufreinigung enthält, sowie einem sogenannten kalten Teil mit dem oder den Hauptwärmetauschern und ggf. weiteren Wärmetauschern, beispielsweise einem Unterkühlungsgegenströmer, und dem Trennsäulensystem zusammen. Die Komponenten im kalten Teil können in einer oder in mehreren sogenannten Coldboxen angeordnet sein. Hierbei handelt es sich um verkleidete Stahlrahmen, die mit Isoliermaterial wie Perlit gefüllt sind, um einen Wärmeeintrag aus der Umgebung zu reduzieren. Idealerweise ist das Innere einer Coldbox wartungsfrei. Wartungsbedürftige Komponenten können zu diesem Zweck vom Isoliermaterial abgeschottet und von außen zugänglich angeordnet werden. Ventile können nach außen geführt werden, damit beispielsweise deren Antriebe zugänglich sind. Ein Eindringen von Feuchtigkeit kann durch eine Spülung mit Stickstoff verhindert werden.

Je nach Größe der Anlage können mehrere Komponenten in einer gemeinsamen Coldbox integriert sein. Bei kleineren Anlagen werden dabei beispielsweise der oder die Hauptwärmetauscher und das Trennsäulensystem in einer Coldbox zusammengefasst, in größeren Anlagen werden diese auf mehrere Coldboxen verteilt. Große Anlagen können auch mehrere Hauptwärmetauscher, die in separaten Coldboxen untergebracht sind, umfassen. Auch weitere Coldboxen, beispielsweise mehrere Säulenboxen und/oder sogenannte Argonboxen (in Anlagen zur Argongewinnung) können vorgesehen sein.

In einer Luftzerlegungsanlage gewonnener gasförmiger Sauerstoff und Stickstoff kann in ein Rohrleitungsnetz eingespeist und direkt zum Verbraucher geleitet werden. Sauerstoff, Stickstoff und Argon in flüssiger Form werden beispielsweise in Speichertanks zwischengelagert und in Tankwagen zum Einsatzort transportiert.

Die EP 0 629 829 A1, die als nächstliegender Stand der Technik angesehen wird, offenbart eine modularisiert aufgebaute Luftzerlegungsanlage, die ein Verdichtermodul, ein warmes Modul und ein kaltes Modul sowie an das warme und das kalte Modul ankoppelbare Trenn- und Speichereinrichtungen umfasst.

Ferner ist aus der US 2007/101762 A1 ein Verfahren zur Erstellung einer Luftzerlegungsanlage bekannt, bei dem standardisierte Grundsysteme durch Hinzufügen individuell erstellter Teilsysteme ergänzt werden. Die Veröffentlichung "Compact Skid-Mounted Oxygen-Nitrogen Plant Type SK145" des BOC Cryoplants Engineering Center, Guildford, GB, vom 1. September 1991 offenbart eine vollständig auf Rahmen (Skids) erstellte Luftzerlegungsanlage. Die US 2004/050095 A1 offenbart einen portablen kryogenen Stickstoffgenerator, der aus einer Luftvorbereitungseinheit und einer kryogenen Destillationseinheit besteht, welche in separaten Standardcontainern angeordnet sind. Eine Luftzerlegungsanlage aus mehreren Modulen ist ferner aus der DE 103 42 788 A1 bekannt.

Entsprechende Luftzerlegungsanlagen sollten vorzugsweise am Verwendungsort für die jeweiligen Gase vorhanden sein, also z.B. in der Nähe von Raffinerien oder Erdöllagerstätten, um die Transportwege für die genannten Fluide möglichst kurz zu halten.

Die Montage von Luftzerlegungsanlagen erfolgt dabei i.d.R. aus vorgefertigten Bauteilen. Dies ist jedoch häufig problematisch, da ausreichend qualifiziertes Personal zur Montage entweder nicht verfügbar oder teuer ist. Insbesondere betrifft dies die Anbindung der Hauptwärmetauscher. Daher besteht der Bedarf nach Verbesserungen, die eine zuverlässigere und einfachere Erstellung von Luftzerlegungsanlagen ermöglichen.

### Offenbarung der Erfindung

Vor diesem Hintergrund schlägt die vorliegende Erfindung ein Verrohrungsmodul für Hauptwärmetauscher einer Luftzerlegungsanlage, eine Luftzerlegungsanlage mit einem derartigen Verrohrungsmodul sowie ein Verfahren zur Erstellung einer Luftzerlegungsanlage mit den Merkmalen der unabhängigen Patentansprüche vor. Bevorzugte Ausgestaltungen sind jeweils Gegenstand der Unteransprüche sowie der nachfolgenden Beschreibung.

### Vorteile der Erfindung

Die Erfindung schlägt ein Verrohrungsmodul vor, mittels dessen Fluidanschlüsse zur Verwendung in einer Luftzerlegungsanlage ausgebildeter Hauptwärmetauscher an Fluidleitungen in einem warmen Teil der Luftzerlegungsanlage anbindbar sind. Das Verrohrungsmodul weist hauptverdichterseitige Anschlüsse, die mit den Fluidleitungen in dem warmen Teil der Luftzerlegungsanlage koppelbar sind, hauptwärmetauscherseitige Anschlüsse, die mit den Fluidanschlüssen des wenigstens einen Hauptwärmetauschers koppelbar sind, und die hauptverdichterseitigen Anschlüsse und die hauptwärmetauscherseitigen Anschlüsse verbindende Fluidleitungen auf. Die hauptwärmetauscherseitigen Anschlüsse sind erfindungsgemäß in m hauptwärmetauscherseitigen Anschlusssätzen bereitgestellt, die jeweils n hauptwärmetauscherseitige Anschlüsse aufweisen und zur Anbindung von m Hauptwärmetauschern mit jeweils n Fluidanschlüssen eingerichtet sind.

Das erfindungsgemäß vorgeschlagene Verrohrungsmodul ermöglicht den Ersatz der üblicherweise für mehrere Hauptwärmetauscher in Luftzerlegungsanlagen erforderlichen sogenannten Headerverrohrung. Die Headerverrohrung dient üblicherweise zur Anbindung der Hauptwärmetauscher an den erläuterten warmen Teil der Anlage und ist auf der Oberseite der Hauptwärmetauscher angeordnet.

Der oder die Hauptwärmetauscher einer Luftzerlegungsanlage dienen zumindest zur Abkühlung der zur Zerlegung in den Trennsäulen der Luftzerlegungsanlage vorgesehenen Einsatzluft im Gegenstrom zu zumindest einem aus der Einsatzluft hergestellten Luftprodukt. Der oder die Hauptwärmetauscher sind also zur Abkühlung von Luft im indirekten Wärmetausch mit Rückströmen aus dem Trennsäulensystem eingerichtet und verfügen über entsprechend eingerichtete Mittel, die beispielsweise geeignet ausgebildete Leitungen umfassen.

Luftzerlegungsanlagen können auch zur sogenannten Innenverdichtung eingerichtet sein, bei der einer oder mehreren Trennsäulen ein flüssiger Strom entnommen, flüssig auf Druck gebracht, und in dem oder den Hauptwärmetauschern gegen einen Wärmeträger, i.d.R. einen verdichteten Luftstrom, zu einem gasförmigen Druckprodukt verdampft wird. Liegt ein entsprechender flüssiger Strom bei überkritischem Druck vor, erfolgt keine Verdampfung sondern eine Pseudoverdampfung. Der für die Verdampfung bzw. Pseudoverdampfung verwendete Wärmeträger, also beispielsweise ein entsprechender verdichteter Luftstrom, wird aus thermodynamischen Gründen auf einen Druck verdichtet, der i.d.R. deutlich oberhalb eines Drucks liegt, der in dem Trennsäulensystem als Betriebsdruck verwendet wird. Er wird in dem oder den Hauptwärmetauschern verflüssigt (oder ggf. pseudoverflüssigt, falls ein überkritischer Druck herrscht). Hauptwärmetauscher werden also auch zur Bereitstellung eines entsprechenden gasförmigen Druckprodukts verwendet.

Mehrere Hauptwärmetauscher werden insbesondere aus Platzgründen oder aufgrund konstruktiver Erwägungen verwendet, beispielsweise dann, wenn der für eine Luftzerlegungsanlage erforderliche Hauptwärmetauscher nicht in einer einzelnen Coldbox angeordnet werden kann und/oder eine Fertigung und/oder ein Transport anderenfalls einen unüberwindlichen Aufwand darstellen.

Der oder die Hauptwärmetauscher einer Luftzerlegungsanlage können jeweils aus einem oder mehreren parallel und/oder seriell verbundenen Hauptwärmetauscherblöcken bzw. Hauptwärmetauscherabschnitten gebildet sein, beispielsweise aus einem oder mehreren Plattenwärmetauscherblöcken.

Ist erfindungsgemäß davon die Rede, dass mehrere Hauptwärmetauscher vorgesehen sind, seien darunter mehrere getrennte Einheiten verstanden, die jedoch jeweils grundsätzlich dieselben Funktionen erfüllen. Alle Hauptwärmetauscher werden beispielsweise von derselben Anzahl an Fluidleitungen durchzogen und kühlen bzw. erwärmen diese im Wesentlichen auf dieselben Temperaturen. Es handelt sich also um mehrere Einheiten, die parallel geschaltet werden können und dadurch die Funktion eines größeren Hauptwärmetauschers erfüllen können.

Ist nachfolgend hingegen von mehreren Hauptwärmetauscherblöcken die Rede, seien hierunter mehrere getrennte Einheiten verstanden, die jedoch unterschiedliche Funktionen erfüllen. Beispielsweise kann es sich hierbei um mehrere voneinander getrennte Plattenwärmetauscherblöcke handeln, die jeweils von unterschiedlichen Fluiden durchströmt werden können. Beispielsweise können für die erläuterte Innenverdichtung der zu verflüssigende (bzw. pseudozuverflüssigende) Wärmeträger und der zu verdampfende (bzw. pseudozuverdampfende) innenverdichtete Strom (oder mehrere Ströme) in einem separaten Plattenwärmetauscherblock im indirekten Wärmetausch gegeneinander geführt werden. Für die verbleibenden abzukühlenden und zu erwärmenden Ströme können separate Plattenwärmetauscherblöcke verwendet werden, die für geringere Drücke ausgelegt werden müssen. Mehrere Hauptwärmetauscherblöcke zusammen erfüllen die Funktion eines Hauptwärmetauschers. Mehrere Hauptwärmetauscher können jeweils einen identischen Satz an Hauptwärmetauscherblöcken aufweisen. Auch die einzelnen Hauptwärmetauscherblöcke können in unterschiedlichen Coldboxen angeordnet sein.

Der oder die Hauptwärmetauscher sind (ggf. mit ihren separaten Hauptwärmetauscherblöcken) selbst Teil des eingangs erläuterten sogenannten kalten Teils einer Luftzerlegungsanlage, jedoch zur Anbindung an ihren warmen Teil ausgebildet. Der oder die Hauptwärmetauscher unterscheiden sich jedenfalls dadurch von den im warmen Teil der Luftzerlegungsanlage angeordneten Wärmetauschern bzw. Kühlern (z.B. einem Nachkühler eines oder mehrerer Verdichter) grundlegend dadurch, dass ihnen wenigstens ein auf kryogene Temperaturen abgekühltes Fluid zugeführt und/oder entnommen wird. Eine kryogene Temperatur liegt beispielsweise unterhalb von -50 °C, insbesondere unterhalb von -100 °C vor: Der oder die Hauptwärmetauscher sind daher zum Betrieb bei entsprechenden niedrigen Temperaturen eingerichtet, indem sie beispielsweise Materialien aufweisen, die bei den kryogenen Temperaturen beständig sind, bzw. aus diesen hergestellt sind. Sie sind damit baulich, fertigungstechnisch und funktionell zumindest zur Abkühlung der zur Zerlegung in den Trennsäulen der Luftzerlegungsanlage vorgesehenen Einsatzluft im Gegenstrom zu zumindest einem aus der Einsatzluft hergestellten Luftprodukt eingerichtet.

Stromauf des oder der Hauptwärmetauscher, d.h. im warmen Teil der Anlage, werden hingegen i.d.R. ausschließlich Wärmetauscher bzw. Kühler verwendet, denen höher temperierte Fluide zugeführt bzw. entnommen werden. Diese weisen i.d.R. eine Temperatur von wenigstens 0 °C auf. So wird die in einem Hauptverdichter verdichtete Luft üblicherweise mittels wenigstens eines Kühlers, beispielsweise eines Wasserkühlers, abgekühlt, um die Kompressionswärme abzuführen. Die Abkühlung erfolgt jedoch hierbei vollständig bei Temperaturen oberhalb von 0° C, also nicht bei kryogenen Temperaturen und/oder nicht im Gegenstrom zu zumindest einem aus der Einsatzluft hergestellten Luftprodukt.

Als Hauptverdichter wird im Rahmen der vorliegenden Anmeldung der Verdichter oder die Verdichteranordnung bezeichnet, die als einzige Maschine mit externer Energie angetrieben wird und beispielsweise als ein einstufiger oder mehrstufiger Verdichter, dessen Stufen alle mit dem gleichen Antrieb verbunden sind ausgebildet ist. Alle Stufen können in einem Gehäuse untergebracht oder mit einem Getriebe verbunden sein. Nachverdichter zählen häufig nicht zu den mit externer Energie angetriebenen Maschinen, da sie durch ihnen jeweils zugeordnete Entspannungsmaschinen angetrieben werden. Der "warme Teil" der Luftzerlegungsanlage, zu dessen Anbindung an den oder die Hauptwärmetauscher das erfindungsgemäße Verrohrungsmodul eingesetzt wird, umfasst als zentrale Komponente diesen Hauptwärmetauscher, kann jedoch weitere Einrichtungen wie Nachverdichter und/oder Aufreinigungseinrichtungen und/oder Produktverdichter (zur externen Verdichtung von Luftprodukten) umfassen.

Die Erstellung der Headerverrohrung erweist sich insbesondere dann als aufwendig, wenn für eine Luftzerlegungsanlage mehrere Hauptwärmetauscher vorgesehen sind, wie oben erläutert. In diesem Fall müssen die Rohrleitungen auf entsprechenden Hauptwärmetauschern bzw. der sie einschließenden Coldboxen am Erstellungsort der Luftzerlegungsanlage zusammengeführt werden, um jeweils eine Anbindung an gemeinsame Fluidleitungen herzustellen. Eine Vorfertigung der Headerverrohrung an sich ist nur schwer möglich, da die Toleranzen in der Praxis häufig zu groß sind. Mit anderen Worten kann beispielsweise ein Hauptwärmetauscher kaum in der Präzision erstellt werden, die eine direkte Anpassung einer oder mehrerer vorgefertigter Headerleitungen erlaubt. Die direkt in die Hauptwärmetauscher mündenden Rohrleitungen, entsprechende Sammler sowie die Übergabeleitungen zur Anbindung weiterer Komponenten, beispielsweise der vorgeschalteten Komprimierungs- und Reinigungseinrichtungen wie oben erläutert, müssen daher sehr aufwendig auf der Baustelle gefertigt werden.

Im Gegensatz dazu schlägt die Erfindung vor, die genannten Rohrleitungen vom Dach der Hauptwärmetauscher bzw. der entsprechenden Coldboxen in das Verrohrungsmodul in Form eines sogenannten Piping Skids zu verlegen. Das Verrohrungsmodul kann senkrecht neben den Hauptwärmetauschern angeordnet werden. Am Erstellungsort der Luftzerlegungsanlage müssen dann nur noch Anschlussverbindungen zwischen den Hauptwärmetauschern und dem Verrohrungsmodul gefertigt werden, um eine Verbindung mit den jeweiligen Fluidleitungen herzustellen. Dies erweist sich i.d.R. als unkritisch im Vergleich zu der zuvor erläuterten Individualfertigung.

Das erfindungsgemäß vorgesehene Verrohrungsmodul zeichnet sich dadurch aus, dass es vornehmlich, insbesondere ausschließlich, zur Weiterleitung von Fluiden ausgebildete Leitungen (Fluidleitungen) aufweist. Ein Verrohrungsmodul ist mit hauptverdichterseitigen Anschlüssen zur Anbindung an einen warmen Teil der Luftzerlegungsanlage und mit hauptwärmetauscherseitigen Anschlüssen zur Anbindung an deren kalten Teil, genauer an die Hauptwärmetauscher bzw. deren Anschlüsse ausgebildet.

Ein Verrohrungsmodul weist hierzu hauptverdichterseitige Anschlüsse und erfindungsgemäß, wie erwähnt, n × m hauptwärmetauscherseitige Anschlüsse auf, wobei m die Anzahl der jeweils an das Verrohrungsmodul anbindbaren Hauptwärmetauscher darstellt und beispielsweise 2, 3, 4, 5, 6, 7, 8, 9 oder 10 beträgt. Die hauptverdichterseitigen Anschlüsse und die hauptwärmetauscherseitigen Anschlüsse sind über die genannten Fluidleitungen miteinander verbunden. Ist n > 1, können jeweils mehrere hauptwärmetauscherseitige Anschlüsse über einen Fluidverteiler mit einem hauptverdichterseitigen Anschluss verbunden sein. Ein Verrohrungsmodul umfasst ggf. Absperrmittel zum Absperren einzelner Fluidleitungen und/oder Einstellmittel zum Einstellen eines Fluidstroms, insbesondere zur gleichmäßigen Aufteilung von Fluid eines hauptverdichterseitigen Anschlusses auf m hauptwärmetauscherseitige Anschlüsse, jedoch keine aktiv druck- und/oder temperaturbeeinflussenden Mittel, also Verdichter, Entspannungsventile bzw. Entspannungsmaschinen, Heizeinrichtungen, Kühler, Wärmetauscher und dergleichen.

Ein erfindungsgemäßes Verrohrungsmodul ist also baulich derart ausgebildet, dass ein, insbesondere ein jeder, durch das Verrohrungsmodul geführte Fluidstrom bei einem Austrittsdruck und/oder einer Austrittstemperatur verlässt, der bzw. die im Wesentlichen dem Eintrittsdruck bzw. der Eintrittstemperatur entspricht.

Ein Fluidstrom, der dem Verrohrungsmodul entweder über einen hauptverdichterseitigen Anschluss eingespeist und über einen hauptwärmetauscherseitigen Anschluss (oder m hauptwärmetauscherseitige Anschlüsse) entnommen wird oder umgekehrt, weist bei der Entnahme den im Wesentlichen gleichen Druck und die im Wesentlichen gleiche Temperatur auf wie bei der Einspeisung. Ein "im Wesentlichen" gleicher Druck und eine "im Wesentlichen" gleiche Temperatur kann beispielsweise geringfügige Drucksteigerungen oder Druckverluste und/oder geringfügige Temperaturzunahmen oder Temperaturabnahmen umfassen, die beispielsweise weniger als 1 bar, 0,5 bar oder 0,1 bar bzw. weniger als 10 °C, 5 °C oder 1 °C betragen können und beispielsweise durch Leitungsverluste und/oder Wärmeeintrag aus der bzw. Wärmeabfuhr in die Umgebung entstehen können.

Die "hauptverdichterseitigen" Anschlüsse zeichnen sich dadurch aus, sie zur Anbindung an einen warmen Teil der Luftzerlegungsanlage eingerichtet sind. Hingegen sind die "hauptwärmetauscherseitigen" Anschlüsse zur Anbindung an die Hauptwärmetauscher bzw. deren Anschlüsse eingerichtet. Sind, wie erläutert, m Hauptwärmetauscher vorgesehen, unterscheidet sich die Anzahl der hauptverdichterseitigen Anschlüsse und der hauptwärmetauscherseitigen Anschlüsse. Zur Anbindung an die Hauptwärmetauscher sind die Anschlüsse insbesondere dadurch eingerichtet, dass sie eine jeweils geeignete räumliche Anordnung und/oder Lage aufweisen. Wie erläutert, wird das erfindungsgemäße Verrohrungsmodul insbesondere für eine Headerverrohrung (bzw. deren teilweisen Ersatz) verwendet. Die hauptwärmetauscherseitigen Anschlüsse sind daher vorzugsweise oberhalb des Verrohrungsmoduls angeordnet. Die Anordnung "oberhalb" bzw. "unterhalb" definiert sich beispielsweise über eine Haltestruktur, die das Verrohrungsmodul trägt und entsprechende Standfüße bzw. -strukturen an ihrer Unterseite aufweist.

Im Gegensatz zu einer wie oben erwähnten vorgefertigten Headerverrohrung erlaubt das Verrohrungsmodul, die verbindenden Rohrleitungen zwischen den jeweiligen Anschlüssen (Anschlussstutzen) der Hauptwärmetauscher und dem Verrohrungsmodul dreidimensional anzupassen. Vorteilhafterweise weist das Verrohrungsmodul dabei mit Anschlüssen des wenigstens einen der Hauptwärmetauscher korrespondierende und mit diesen koppelbare Anschlüsse an seiner Oberseite, nämlich die erwähnten hauptwärmetauscherseitigen Anschlüsse, auf.

Ein erfindungsgemäßes Verrohrungsmodul kann vollständig vorgefertigt, also z.B. gestrichen, druckgetestet, isoliert, instrumentiert und verkabelt werden. Am Fertigungsort stehen auch i.d.R. entsprechende Prüf- und Überwachungseinrichtungen zur Verfügung, die eine Sicherheitsabnahme am Fertigungsort erlauben. Hierdurch kann vermieden werden, dass beispielsweise Schäden oder Fertigungsfehler erst am Erstellungsort der Luftzerlegungsanlage entdeckt werden, was aufwendige Reparaturen oder, im Extremfall, Rücktransporte erforderlich macht.

Durch die Verwendung eines erfindungsgemäßen Verrohrungsmoduls kann auch die Planung und Konzeption einer Luftzerlegungsanlage signifikant verbessert werden. Das erfindungsgemäße Verrohrungsmodul strukturiert das Layout einer entsprechenden Anlage und gibt ein eindeutiges Konzept vor. Dies ermöglicht eine weitgehende Erstellung aus standardisierten Modulen mit entsprechend zueinander passenden Anschlüssen im Sinne eines beliebig erweiterbaren Baukastenprinzips.

Insbesondere für Raffinerien, die Erdöltertiärförderung (Enhanced Oil Recovery) und Stahlwerke werden beträchtliche Mengen von Reingasen benötigt. Der Luftdurchsatz der größten Anlagen zur Erzeugung von Stickstoff für die Enhanced Oil Recovery beträgt ca. 500.000 Normkubikmeter Luft pro Stunde, für Raffinerien sind Anlagen mit Produktionsvolumina von ca. 860.000 Normkubikmetern Sauerstoff pro Stunde im Bau.

Für Anlagen mit einem Luftdurchsatz von zumindest 200.000 Normkubikmetern Luft pro Stunde sind erfindungsgemäße Verrohrungsmodule problemlos transportierbar.

Die Hauptwärmetauscher für Anlagen derartiger Größe bzw. entsprechende Hauptwärmetauscherblöcke können in der erforderlichen Leistungsfähigkeit nur an wenigen spezialisierten Fertigungsorten hergestellt werden. Dies ist auch durch die Herstellungstechnik für derartige Vorrichtungen bedingt. Besonders vorteilhaft für die genannten Anlagen sind insbesondere vakuumgelötete Aluminiumplatten-Wärmetauscher. Die Herstellung derartiger Wärmetauscher erfolgt in Vakuumöfen ohne den Einsatz von Flussmitteln. Diese Technik erfordert einen hohen Grad an Fertigungsqualität, da das Lot, das hierbei zum Fügen verwendet wird, in seinem Schmelzpunkt nur gering von jenem der zu fügenden Materialien abweicht.

Um eine maximale Leistungsfähigkeit zu erzielen, sind jedoch auch bei der Verrohrung entsprechend hohe Anforderungen an die Montagequalität einzuhalten. Insbesondere eine unsachgemäße Verschweißung kann die Leistungsfähigkeit der Hauptwärmetauscher, und damit der gesamten Luftzerlegungsanlage, signifikant beeinträchtigen. Insbesondere die erforderliche spannungsfreie Montage der Rohre bereitet Schwierigkeiten. Im Extremfall können beträchtliche Schäden auftreten.

Das erfindungsgemäße Verrohrungsmodul vereinfacht die Verrohrung derartiger Hauptwärmetauscher signifikant, so dass das eingesetzte Personal nicht in dem Umfang qualifiziert sein muss, wie dies herkömmlicherweise erforderlich ist, oder aber hochqualifiziertes Personal nur für einen kürzeren Zeitraum eingesetzt werden muss.

Wie bereits teilweise angesprochen, ist ein erfindungsgemäßes Verrohrungsmodul vorteilhafterweise zur Anbindung wenigstens zweier Hauptwärmetauscher ausgebildet. Dies ermöglicht eine besonders flexible Erstellung von Luftzerlegungsanlagen, die an die jeweils bestehenden Leistungsanforderungen angepasst werden können.

Für jede Gasanwendung existiert eine optimale Wirtschaftlichkeit der Gasversorgung, die von zahlreichen Randbedingungen abhängig ist. Die rektifikatorische Luftzerlegung ist i.d.R. bereits ab einem Bedarf von 200 Normkubikmetern Stickstoff bzw. 1.000 Normkubikmetern Sauerstoff pro Stunde sinnvoll. Von diesen Werten bis hin zu den zuvor erwähnten Maximalleistungen ergibt sich eine sehr große Bandbreite an Produktionsvolumina, die von Luftzerlegungsanlagen abgedeckt werden muss. Insbesondere die verwendeten Hauptwärmetauscher können jedoch bisher nicht in beliebiger Größe erstellt werden. Auch unterhalb der durch mechanische Grenzen definierten Maximalgröße erweist sich die Herstellung sehr großer Hauptwärmetauscher häufig als wirtschaftlich nicht sinnvoll. In diesen Fällen ist es, wie erwähnt, erforderlich, mehrere Hauptwärmetauscher (z.B. angeordnet in entsprechenden Coldboxen) zu verwenden und gemeinsam mit Luft aus dem warmen Bereich der Anlage zu versorgen. Gerade in derartigen Fällen ist ein Verrohrungsmodul mit einer entsprechenden Anschlussmöglichkeit für mehrere Hauptwärmetauscher sinnvoll.

Vorteilhafterweise sind hierzu die erfindungsgemäßen Verrohrungsmodule, wie erläutert, mit wenigstens einem Fluidverteiler ausgestattet. Unter einem "Fluidverteiler" sei dabei eine Rohranordnung verstanden, die die Anbindung von Anschlüssen mehrerer Hauptwärmetauscher oder mehrerer Anschlüsse eines Hauptwärmetauschers an eine gemeinsame Leitung erlaubt. Ein Fluidverteiler trägt dabei dazu bei, mehrere Sätze von Anschlüssen entsprechend den jeweils anzubindenden Hauptwärmetauschern bereitzustellen, wobei, wie erläutert, beispielsweise n hauptverdichterseitige Anschlüsse und n × m hauptwärmetauscherseitige Anschlüsse vorgesehen sind.

Auch ein derartiger Fluidverteiler kann vorteilhafterweise als Modul ausgebildet sein. Ein Verrohrungsmodul kann daher beispielsweise am Fertigungsort aus einem Grundmodul und einem entsprechenden Fluidverteilermodul zusammengesetzt werden. Das Grundmodul beinhaltet sinnvollerweise auch noch Bauteile, die herkömmlicherweise im Feld auf der Baustelle montiert werden. Dies ermöglicht eine weitgehende Serien- und Vorfertigung entsprechender Module, die dann lediglich noch nach Bedarf montiert werden müssen. Hierdurch wird eine effiziente und zeitnahe Erstellung von Verrohrungsmodulen ermöglicht.

Vorteilhafterweise ist für jeden Hauptwärmetauscher ein separater hauptwärmetauscherseitiger Anschlusssatz vorgesehen, der zumindest eine Zuleitung - für komprimierte, vorgereinigte und vorgekühlte Luft und eine Abführleitung für Kühlstickstoff umfasst. Die in den erläuterten Luftzerlegungsanlagen verwendeten Hauptwärmetauscher weisen eine Reihe von Leitungen auf, die Fluidströme in beiden Richtungen durch die Hauptwärmetauscher führen. Die Leitungen enden an der Oberseite der Hauptwärmetauscher in einem oder in mehreren Anschlussstutzen. Mehrere Anschlussstutzen werden in dem erläuterten Fluidverteiler, der erfindungsgemäß einen Teil des Verrohrungsmoduls darstellt, zusammengefasst. Hierzu sind die genannten Zu- und Abführleitungen vorgesehen.

Den Hauptwärmetauscher durchlaufen in Luftzerlegungsanlagen der eingangs erläuterten Art üblicherweise auch entsprechende Produktströme, die im Gegenstrom zu der aus dem warmen Teil der Anlage eingespeisten Luft durch den Hauptwärmetauscher geführt werden. Somit kann ein hauptwärmetauscherseitiger Anschlusssatz auch weitere Abführleitungen, beispielsweise für Sauerstoff, Produktstickstoff und/oder Edelgase umfassen. Ist in der Luftzerlegungsanlage ein zusätzlicher Hochdruckwärmetauscher vorgesehen (der an einen entsprechenden Nach- bzw. Kreislaufverdichter anzubinden ist), können auch hierfür entsprechende Leitungen in einem Leitungssatz vorgesehen sein.

In entsprechenden Anschlusssätzen sind vorteilhafterweise die entsprechenden Anschlüsse räumlich so angeordnet, dass eine möglichst einfache und direkte Anbindung der Hauptwärmetauscher gewährleistet ist. Eine derartige gleichartige räumliche Anordnung kann dabei derart normiert werden, dass eine Vielzahl von unterschiedlichen Modulen - im Sinne des oben erwähnten Baukastenprinzips - ohne aufwendige Anpassungen miteinander verbunden werden kann. Die räumliche Anordnung erlaubt jedoch eine dreidimensionale Anpassung entsprechender Verbindungsleitungen zumindest in gewissem Umfang, um z.B. Toleranzen von Modulen und Fundamenten ausgleichen zu können.

Zur Verbindung des Verrohrungsmoduls mit den Hauptwärmetauschern können daher ihrerseits vorgefertigte Anschlussrohre, ggf. mit entsprechend normierten Flanschen, verwendet werden. Dies reduziert die erforderlichen Montageschritte. Auch diese sind jedoch noch zumindest in gewissem Umfang anpassbar.

Ein erfindungsgemäßes Verrohrungsmodul umfasst vorteilhafterweise auch brandgeschützte Sauerstoffübergabeventile. Entsprechend erforderliche Brandabschottungseinrichtungen können ebenfalls zusammen mit den übrigen Komponenten des Verrohrungsmoduls vorgefertigt und damit in vorgefertigter und ggf. entsprechend geprüfter Form an den Erstellungsort der Luftzerlegungsanlage verbracht werden. Die übliche Abschottung mit einer Betonmauer entfällt.

In einer besonders bevorzugten Ausgestaltung ist ein erläutertes Verrohrungsmodul, ggf. mit einem zuvor erläuterten integrierten und/oder modular ausgebildeten Fluidverteiler, zur senkrechten Anordnung neben den Wärmetauschern ausgebildet. Dies ermöglicht einerseits eine platzsparende Verrohrung mehrerer Hauptwärmetauscher und andererseits eine einfache Vorfertigung und einen unproblematischen Transport. Senkrecht anordenbare Verrohrungsmodule können in einer Horizontalrichtung flach ausgebildet und daher liegend vorgefertigt werden. Der erforderliche Montageraum ist daher gegenüber herkömmlichen Anordnungen beträchtlich reduziert.

Die erfindungsgemäß ebenfalls vorgesehene Luftzerlegungsanlage profitiert von den zuvor erläuterten Vorteilen, auf die daher ausdrücklich verwiesen werden kann.

Ein erfindungsgemäßes Verfahren zur Erstellung einer Luftzerlegungsanlage umfasst eine Bereitstellung von m Hauptwärmetauschern und eines erfindungsgemäßen Verrohrungsmoduls sowie die Anbindung der m Hauptwärmetauscher an das Verrohrungsmodul. Vorzugsweise sind die genannten Komponenten vorgefertigt. Hieraus ergeben sich ebenfalls die erwähnten Vorteile.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in der beigefügten Zeichnung schematisch dargestellt und wird im Folgenden unter Bezugnahme auf die Zeichnung ausführlich beschrieben.

Kurze Beschreibung der Zeichnung
- Figur 1: zeigt eine Luftzerlegungsanlage gemäß dem Stand der Technik in stark vereinfachter, schematischer Darstellung.
- Figur 2: zeigt ein Verrohrungsmodul mit zwei Hauptwärmetauschern gemäß einer Ausführungsform der Erfindung in schematischer Darstellung.

### Ausführungsform(en) der Erfindung

In den Figuren tragen gleiche oder gleichwirkende Elemente ggf. identische Bezugszeichen und werden der Übersichtlichkeit halber nicht wiederholt erläutert.

Figur 1 zeigt eine Luftzerlegungsanlage gemäß dem Stand der Technik in stark vereinfachter, schematischer Darstellung. Diese ist insgesamt mit 100 bezeichnet. Die vorliegende Erfindung betrifft insbesondere die Anbindung eines Hauptwärmetauschers in einer derartigen Luftzerlegungsanlage 100. Der Hauptwärmetauscher ist in Form eines Hauptwärmetauschermoduls 1 bereitgestellt.

Dem Hauptwärmetauscher in dem Hauptwärmetauschermodul 1, der einen oder mehrere Hauptwärmetauscherblöcke in einer entsprechenden Coldbox umfassen kann, wird ein gestrichelt dargestellter Luftstrom zugeführt, der zuvor in einem Verdichter 2 verdichtet und in einem Adsorber 3 aufgereinigt wurde. Zusätzliche Einrichtungen wie Filter und dergleichen sind nicht dargestellt. Wenngleich in Figur 1 nur ein Adsorber 3 dargestellt ist, umfasst eine Luftzerlegungsanlage 100 üblicherweise mehrere Adsorber 3, die im Wechselbetrieb gefahren und entsprechend regeneriert werden können.

In dem Hauptwärmetauscher in dem Hauptwärmetauschermodul 1 wird die zugeführte, komprimierte und aufgereinigte Luft im Gegenstrom mit kaltem, gasförmigem Stickstoff GAN vom Kopf einer nachfolgend erläuterten Trennsäule 5 gekühlt.

Der bis nahe Verflüssigungstemperatur abgekühlte Luftstrom wird nachfolgend in einem Expansionsventil 4 entspannt und in teilweise flüssiger Form in einen mittleren Bereich der Trennsäule 5 eingespeist. Eine entsprechende Anlage kann zusätzlich eine Nachverdichtung eines (Teil-)Luftstroms und eine Abkühlung in einem Hochdruckwärmetauscher umfassen. Auch dies ist der Übersicht halber nicht dargestellt. Wie bereits erläutert, können anstatt einer einzigen Trennsäule 5, wie in Figur 1 dargestellt, auch mehrere hintereinandergeschaltete Trennsäulen, Doppelsäulen und dergleichen als Trennsäulensystem eingesetzt werden.

Für die Zerlegung der verflüssigten Luft werden die unterschiedlichen Siedepunkte ihrer Bestandteile genutzt. In der Trennsäule 5 rieselt die flüssige Luft hierzu über eine Anzahl von stark vereinfacht dargestellten Siebböden im Gegenstrom zu nicht verflüssigter, aufsteigender Luft nach unten. Die Flüssigkeit wird hierbei auf den Böden gestaut und von aufsteigenden Dampfblasen durchströmt. Aus dem Gasstrom verflüssigt sich dabei vor allem der höher siedende Sauerstoff, während aus den Flüssigkeitstropfen bevorzugt der tiefer siedende Stickstoff verdampft. Am kalten Kopf der Trennsäule 5 sammelt sich aus diesem Grund gasförmiger Stickstoff GAN und am wärmeren Boden flüssiger Sauerstoff LOX.

Zur weiteren Aufreinigung der Fraktionen wird der flüssige Sauerstoff LOX vom Boden der Trennsäule 5 in einem Verdampfer 6 verdampft, der gasförmige Stickstoff wird in einem sogenannten Kopfkondensator 7 verflüssigt. Der verdampfte, gasförmige Sauerstoff GOX und der verflüssigte Stickstoff LIN werden wieder der Trennsäule 5 zugeführt, wo die Rektifikation wiederholt wird, bis die gewünschte Reinheit erreicht ist.

Entsprechend reine Fluide können vom Boden bzw. Kopf der Trennsäule 5 entnommen und zur Weiterverwendung in Flüssigtanks 8, 9 gelagert werden.

Der Trennsäule 5 kann ferner beispielsweise eine Sauerstoff-Argon-Mischung O/Ar entnommen werden, aus der in einem separaten Verfahren in einer weiteren Säule hochreines Argon gewonnen werden kann. Auch für die Gewinnung der Edelgase Xenon, Krypton, Helium und/oder Neon werden separate Säulen benötigt.

Zur Kühlung von neu angesaugter Luft (siehe oben) wird ein Teil des gewonnenen Stickstoffs GAN entnommen und zum Hauptwärmetauscher in dem Hauptwärmetauschermodul 1 zurückgeführt.

Figur 2 zeigt ein Verrohrungsmodul mit zwei Hauptwärmetauschern 1a und 1b gemäß einer Ausführungsform der Erfindung in schematischer Darstellung. Das Verrohrungsmodul ist insgesamt mit 10 bezeichnet, ein Hauptwärmetauschermodul, das die zwei Hauptwärmetauscher 1a und 1b enthält, ist mit 1 bezeichnet. Wenngleich in der Figur 2 nur zwei Hauptwärmetauscher 1a und 1b dargestellt sind, kann die Erfindung auch mit mehr als zwei oder nur einem Hauptwärmetauscher realisiert werden. Das Hauptwärmetauschermodul 1 kann beispielsweise in Form einer Coldbox ausgebildet sein, wie eingangs erläutert.

Das Verrohrungsmodul 10 kann aus einem Grundmodul 11 und einem Fluidverteilermodul 12 aufgebaut sein, die über eine geeignete Verbindung 13 miteinander verbunden sind. In dem Grundmodul 11 können zentrale Komponenten wie entsprechende Ventile 14 angeordnet sein. In der Figur 2 ist hierbei nur eine Leitung in dem Grundmodul 11 dargestellt, die sich in dem Fluidverteilermodul 12 in zwei Leitungen aufteilt. Wie erläutert, werden ein Hauptwärmetauschermodul 1 bzw. die darin angeordneten Hauptwärmetauscher 1a bzw. 1b in der Praxis jedoch von mehreren unterschiedlichen Fluidströmen im Gegenstrom zueinander durchströmt, so dass auch die genannten Leitungen in Mehrzahl vorhanden sind. Wie erläutert, ist dabei pro anzuschließendem Hauptwärmetauscher 1a bzw. 1b ein Satz Anschlüsse in dem Fluidverteilermodul 12 vorgesehen.

Das Verrohrungsmodul 10 kann ferner - in dem Hauptmodul 11 und/oder dem Fluidverteilermodul 12 - wenigstens einen Druck-, Temperatur- und/oder Druchflussregler 15 aufweisen. Nicht dargestellt sind beispielsweise brandgeschützte Sauerstoffventile.

Das Fluidverteilermodul 12 weist, wie erwähnt, einen Satz Anschlüsse 10a bzw. 10b für die anzuschließenden Hauptwärmetauscher 1a bzw. 1b auf. Diese können sehr einfach mit korrespondierenden Anschlüssen 10a' bzw. 10b' an den anzuschließenden Hauptwärmetauscher 1a bzw. 1b verbunden werden.

## Patentansprüche

1. Verrohrungsmodul (10), mittels dessen Fluidanschlüsse (10a', 10b') zur Verwendung in einer Luftzerlegungsanlage (100) ausgebildeter Hauptwärmetauscher (1a, 1b) an Fluidleitungen in einem warmen Teil der Luftzerlegungsanlage (100) anbindbar sind, wobei das Verrohrungsmodul (10) hauptverdichterseitige Anschlüsse, die mit den Fluidleitungen in dem warmen Teil der Luftzerlegungsanlage (100) koppelbar sind, hauptwärmetauscherseitige Anschlüsse (10a, 10b), die mit den Fluidanschlüssen (10a', 10b') der Hauptwärmetauscher (1a, 1b) koppelbar sind, und die hauptverdichterseitigen Anschlüsse und die hauptwärmetauscherseitigen Anschlüsse (10a, 10b) verbindende Fluidleitungen aufweist, und wobei die hauptwärmetauscherseitigen Anschlüsse (10a, 10b) in m hauptwärmetauscherseitigen Anschlusssätzen bereitgestellt sind, die jeweils n hauptwärmetauscherseitige Anschlüsse (10a, 10b) aufweisen und zur Anbindung von m Hauptwärmetauschern (1a, 1b) mit jeweils n Fluidanschlüssen (10a', 10b') eingerichtet sind.

2. Verrohrungsmodul (10) nach Anspruch 1, das zur senkrechten Anordnung seitlich neben den m Hauptwärmetauschern (1a, 1b) ausgebildet ist, wobei die hauptwärmetauscherseitigen Anschlüsse (10a, 10b) an einer Oberseite des Verrohrungsmoduls (10) angeordnet sind.

3. Verrohrungsmodul (10) nach Anspruch 1 oder 2, das zur Anbindung zumindest zweier Fluidanschlüsse (10a', 10b') der m Hauptwärmetauscher (1a, 1b) an eine gemeinsame Fluidleitung in dem warmen Teil der Luftzerlegungsanlage (100) eingerichtet ist.

4. Verrohrungsmodul (10) nach Anspruch 3, das wenigstens einen Fluidverteiler (12) aufweist, der zur Anbindung der zumindest zwei Fluidanschlüsse (10a', 10b') der m Hauptwärmetauscher (1a, 1b) an die gemeinsame Fluidleitung in dem warmen Teil der Luftzerlegungsanlage (100) eingerichtet ist und jeweils zumindest zwei hauptwärmetauscherseitige Anschlüsse (10a, 10b) mit einem hauptverdichterseitigen Anschluss koppelt.

5. Verrohrungsmodul (10) nach Anspruch 4, bei dem der wenigstens eine Fluidverteiler als ein Fluidverteilermodul (12) ausgebildet ist, das an ein Grundmodul (11) anbindbar ist, das die hauptwärmetauscherseitigen Anschlüsse (10a, 10b) aufweist.

6. Verrohrungsmodul (10) nach einem der vorstehenden Ansprüche, bei dem die m hauptwärmetauscherseitigen Anschlusssätze jeweils die n hauptwärmetauscherseitigen Anschlüsse (10a, 10b) in gleichartiger räumlicher Anordnung aufweisen.

7. Verrohrungsmodul (10) nach einem der vorstehenden Ansprüche, bei dem die die hauptverdichterseitigen Anschlüsse und die hauptwärmetauscherseitigen Anschlüsse (10a, 10b) verbindenden Fluidleitungen zumindest eine Zuleitung für komprimierte, vorgereinigte und/oder vorgekühlte Luft und eine Abführleitung für Kühlstickstoff (GAN) umfassen.

8. Verrohrungsmodul (10) nach einem der vorstehenden Ansprüche, in dem wenigstens ein brandgeschütztes Sauerstoffübergabeventil angeordnet ist.

9. Luftzerlegungsanlage (100), die ein Verrohrungsmodul (10) nach einem der vorstehenden Ansprüche, m hieran angeschlossene Hauptwärmetauscher (1a, 1b) und einen warmen Teil mit einem Hauptverdichter aufweist, wobei jeweils n Fluidanschlüsse (10a', 10b') der m Hauptwärmetauscher (1a, 1b) über jeweils n hauptwärmetauscherseitige Anschlüsse (10a, 10b) in m hauptwärmetauscherseitigen Anschlusssätzen des Verrohrungsmoduls (10) mit Fluidleitungen in dem warmen Teil mittels des Verrohrungsmoduls (10) miteinander verbunden sind.

10. Verfahren zur Erstellung einer Luftzerlegungsanlage (100) nach Anspruch 9, das umfasst, m Hauptwärmetauscher (1a, 1b) und ein Verrohrungsmodul (10) nach einem der Ansprüche 1 bis 9 bereitzustellen und die m Hauptwärmetauscher (1a, 1b) mit dem Verrohrungsmodul (10) fluidisch zu verbinden, wobei jeweils n Fluidanschlüsse (10a', 10b') der m Hauptwärmetauscher (1a, 1b) über jeweils n hauptwärmetauscherseitige Anschlüsse (10a, 10b) in m hauptwärmetauscherseitigen Anschlusssätzen des Verrohrungsmoduls (10) mit Fluidleitungen in dem warmen Teil mittels des Verrohrungsmoduls (10) miteinander verbunden werden.

## Claims

1. Piping module (10), by means of which fluid connections (10a', 10b') of main heat exchangers (1a, 1b) constructed for use in an air fractionation plant (100) are linkable to fluid lines in a warm part of the air fractionation plant (100), wherein the piping module (10) comprises connections on the main compressor side, which are couplable with the fluid lines in the warm part of the air fractionation plant (100), connections (10a, 10b) on the main heat exchanger side, which are couplable with the fluid connections (10a', 10b) of the main heat exchangers (1a, 1b), and fluid lines connecting the connections on the main compressor side and the connections (10a, 10b) on the main heat exchanger side, and wherein the connections (10a, 10b) on the main heat exchanger side are provided in m sets of connections on the main heat exchanger side, which comprise in each case n connections (10a, 10b) on the main heat exchanger side and are arranged for linking m main heat exchangers (1a, 1b) to in each case n fluid connections (10a', 10b').

2. Piping module (10) according to Claim 1, which is constructed for vertical arrangement beside the m main heat exchangers (1a, 1b), wherein the connections (10a, 10b) on the main heat exchanger side are arranged on an upper side of the piping module (10).

3. Piping module (10) according to Claim 1 or 2, which is arranged for linking at least two fluid connections (10a', 10b') of the m main heat exchangers (1a, 1b) to a common fluid line in the warm part of the air fractionation plant (100).

4. Piping module (10) according to Claim 3, which comprises at least one fluid manifold (12), which is arranged for linking the at least two fluid connections (10a', 10b') of the m main heat exchangers (1a, 1b) to the common fluid line in the warm part of the air fractionation plant (100) and in each case couples at least two connections (10a, 10b) on the main heat exchanger side with a connection on the main compressor side.

5. Piping module (10) according to Claim 4, in which the at least one fluid manifold is constructed as a fluid manifold module (12) which is linkable to a base module (11) which comprises the connections (10a, 10b) on the main heat exchanger side.

6. Piping module (10) according to one of the preceding claims, in which the m sets of connections on the main heat exchanger side in each case comprise the n connections (10a, 10b) on the main heat exchanger side in an identical spatial arrangement.

7. Piping module (10) according to one of the preceding claims, in which the fluid lines connecting the connections on the main compressor side and the connections (10a, 10b) on the main heat exchanger side comprise at least one feed line for compressed, prepurified and/or precooled air and a discharge line for cooled nitrogen (GAN).

8. Piping module (10) according to one of the preceding claims, in which at least one fire-protected oxygen transfer valve is arranged.

9. Air fractionation plant (100) which comprises a piping module (10) according to one of the preceding claims, m main heat exchangers (1a, 1b) connected thereto and a warm part with a main compressor, wherein in each case n fluid connections (10a', 10b') of the m main heat exchangers (1a, 1b) are, via in each case n connections (10a, 10b) on the main heat exchanger side in m sets of connections on the main heat exchanger side of the piping module (10), connected together with fluid lines in the warm part by means of the piping module (10).

10. Method for erecting an air fractionation plant (100) according to Claim 9, which involves providing m main heat exchangers (1a, 1b) and a piping module (10) according to one of Claims 1 to 9 and fluidically connecting the m main heat exchangers (1a, 1b) with the piping module (10), wherein in each case n fluid connections (10a', 10b') of the m main heat exchangers (1a, 1b) are, via in each case n connections (10a, 10b) on the main heat exchanger side in m sets of connections on the main heat exchanger side of the piping module (10), connected together with fluid lines in the warm part by means of the piping module (10).

## Revendications

1. Module de tuyauterie (10) au moyen duquel des raccords de fluide (10a', 10b') d'échangeurs de chaleur principaux (1a, 1b) conçus pour être utilisés dans une installation de séparation de l'air (100) peuvent être connectés à des conduites de fluide dans une partie chaude de l'installation de séparation de l'air (100), le module de tuyauterie (10) comprenant des raccords côté compresseur principal qui peuvent être accouplés aux conduites de fluide dans la partie chaude de l'installation de séparation de l'air (100), des raccords (10a, 10b) côté échangeur de chaleur principal, lesquels raccords peuvent être accouplés aux raccords de fluide (10a', 10b') des échangeurs de chaleur principaux (1a, 1b), et des conduites de fluide reliant les raccords côté compresseur principal et les raccords (10a, 10b) côté échangeur de chaleur principal, et les raccords (10a, 10b) côté échangeur de chaleur principal étant fournis dans m ensembles de raccordement côté échangeur de chaleur principal, lesquels ensembles de raccordement comprennent respectivement n raccords (10a, 10b) côté échangeur de chaleur principal et sont conçus pour connecter m échangeurs de chaleur principaux (1a, 1b) à respectivement n raccords de fluide (10a', 10b').

2. Module de tuyauterie (10) selon la revendication 1, lequel est conçu pour être disposé verticalement latéralement près des m échangeurs de chaleur principaux (1a, 1b), les raccords (10a, 10b) côté échangeur de chaleur principal étant disposés sur un côté supérieur du module de tuyauterie (10).

3. Module de tuyauterie (10) selon la revendication 1 ou 2, lequel est conçu pour connecter au moins deux raccords de fluide (10a', 10b') des m échangeurs de chaleur principaux (1a, 1b) à une conduite de fluide commune dans la partie chaude de l'installation de séparation de l'air (100).

4. Module de tuyauterie (10) selon la revendication 3, lequel comprend au moins un distributeur de fluide (12) qui est conçu pour connecter lesdits au moins deux raccords de fluide (10a', 10b') des m échangeurs de chaleur principaux (1a, 1b) à la conduite de fluide commune dans la partie chaude de l'installation de séparation de l'air (100) et accouple respectivement au moins deux raccords (10a, 10b) côté échangeur de chaleur principal à un raccord côté compresseur principal.

5. Module de tuyauterie (10) selon la revendication 4, dans lequel ledit au moins un distributeur de fluide est réalisé sous la forme d'un module distributeur de fluide (12), lequel peut être connecté à un module de base (11) qui comprend les raccords (10a, 10b) côté échangeur de chaleur principal.

6. Module de tuyauterie (10) selon l'une quelconque des revendications précédentes, dans lequel les m ensembles de raccordement côté échangeur de chaleur principal comprennent respectivement les n raccords (10a, 10b) côté échangeur de chaleur principal dans une disposition spatiale homogène.

7. Module de tuyauterie (10) selon l'une quelconque des revendications précédentes, dans lequel les conduites de fluide reliant les raccords côté compresseur principal et les raccords (10a, 10b) côté échangeur de chaleur principal comportent au moins une conduite d'alimentation pour de l'air comprimé, pré-épuré et/ou pré-refroidi et une conduite d'évacuation pour de l'azote gazeux (GAN).

8. Module de tuyauterie (10) selon l'une quelconque des revendications précédentes, dans lequel est disposée au moins une soupape de transfert d'oxygène protégée contre le feu.

9. Installation de séparation de l'air (100) qui comprend un module de tuyauterie (10) selon l'une quelconque des revendications précédentes, m échangeurs de chaleur principaux (1a, 1b) raccordés à celui-ci et une partie chaude comprenant un compresseur principal, n raccords de fluide (10a', 10b') des m échangeurs de chaleur principaux (1a, 1b) étant respectivement reliés les uns aux autres au moyen du module de tuyauterie (10) par le biais de respectivement n raccords (10a, 10b) côté échangeur de chaleur principal dans m ensembles de raccordement côté échangeur de chaleur principal du module de tuyauterie (10) à l'aide de conduites de fluide dans la partie chaude.

10. Procédé permettant de réaliser une installation de séparation de l'air (100) selon la revendication 9, lequel procédé consiste à fournir m échangeurs de chaleur principaux (1a, 1b) et un module de tuyauterie (10) selon l'une quelconque des revendications 1 à 9 et à relier de manière fluidique les m échangeurs de chaleur principaux (1a, 1b) au module de tuyauterie (10), n raccords de fluide (10a', 10b') des m échangeurs de chaleur principaux (1a, 1b) étant respectivement reliés les uns aux autres au moyen du module de tuyauterie (10) par le biais de respectivement n raccords (10a, 10b) côté échangeur de chaleur principal dans m ensembles de raccordement côté échangeur de chaleur principal du module de tuyauterie (10) à l'aide de conduites de fluide dans la partie chaude.
